# EUROPÄISCHE PATENTSCHRIFT

(11) **EP 0 903 439 B1**
(45) Veröffentlichungstag und Bekanntmachung des Hinweises auf die Patenterteilung: **07.07.2004**
(21) Anmeldenummer: 98890265.6
(22) Anmeldetag: 16.09.1998
(51) Int. Cl.: E01C 11/26

(54) **Verkehrsweg, insbesondere für Kraftfahrzeuge**
Road, especially for motor vehicles
Route, notamment pour véhicules automobiles

(30) Priorität: 19.09.1997 AT 158397
(43) Veröffentlichungstag der Anmeldung: 24.03.1999
(73) Patentinhaber: Österreichische Donaukraftwerke AG, 1010 Wien (AT); ALLGEMEINE BAUGESELLSCHAFT - A. PORR AKTIENGESELLSCHAFT, 1031 Wien (AT)
(72) Erfinder: Dötzl, Heinz, 2263 Waidendorf (AT); Federspiel, Helmut, Dipl.-Ing., 1140 Wien (AT); Krakhofer, Walter, 2460 Bruck a.d. Leitha (AT); Steiner, Reinhard, Dipl.-Ing., 8240 Friedberg (AT); Wedam, Gerhard, Dipl.-Ing., 1060 Wien (AT)
(74) Vertreter: Widtmann, Georg, Dipl.-Ing. Dr. techn.

(56) Entgegenhaltungen:
- EP-A- 0 488 305
- WO-A-82/01386
- DE-A- 3 407 927
- DE-U- 29 620 229
- FR-A- 2 587 049
- US-A- 5 022 459

## Beschreibung

Die Erfindung hat einen Verkehrsweg, z. B. Straße, Brücke, Parkplatz. Rollbahn. Gehweg, insbesondere für Kraftfahrzeuge, mit einer bituminösen Deckschichte und einem Rohrleitungssystem für Fluide zur Temperierung der Deckschichte zum Gegenstand.

Verkehrswege haben die Aufgabe, die Dislozierung von Gütern und Menschen zu ermöglichen bzw. zu erleichtern. Die Ausgestaltung der Verkehrswege ist von den topographischen und klimatischen Bedingungen abhängig. Bei den klimatischen Bedingungen ist die Frage der Niederschläge sowie der Temperatur in der Regel von größerer Bedeutung als die Einflußfaktoren, welche durch Wind und Flüsse bedingt sind. Die Temperatureinflüsse bei Verkehrswegen bedingen einerseits auf Grund der Wärmedehnung des Belages des Verkehrsweges bei extremster Beanspruchung von im wesentlichen starren Belägen ein Aufschüsseln desselben, wie es beispielsweise bei Betonplatten bekannt ist, oder wenn bituminöse Schichten vorgesehen sind, eine Erniedrigung der Druckfestigkeit und somit werden bei Belastung des Straßenbelages durch Räder, wie beispielsweise von Kraftfahrzeugen, Flugzeugen u. dgl. Spurrinnen bedingt, die in späterer Folge bei Niederschlägen zu wasserführenden Rinnen und Pfützen führen, welche das Aquaplaning von Fahrzeugen fördert.

Neben der Auswirkung erhöhter Temperatur sind auch die Auswirkungen bei Temperaturen unter dem Gefrierpunkt von Wasser zu berücksichtigen. Um die Verkehrssicherheit von Kraftfahrzeugen zu erhöhen, ist es bereits bekanntgeworden, die Deckschichten mit sogenannten Auftaumitteln zu beaufschlagen. Eines der am weitest verbreiteten Auftaumittel stellt das Steinsalz dar. Neben den Belastungen der Umwelt durch Steinsalz, das in der Stadt über die Oberflächenwässer in das Kanalsystem und somit in die Kläranlagen und anschließend in die Flüsse gelangt, besteht Korrosionsgefahr für Metalle, insbesondere Stahl. Der Korrosionsgefahr bei den Kraftfahrzeugen wurde durch Einsatz von verzinkten oder mit anderen Oberflächenschutzmittel behandelten Blechen Rechnung getragen. Bei Tragwerken, sei es Brücken oder andere befahrene Hochbauten, besteht jedoch die Gefahr, daß durch das auf der Oberfläche aufgebrachte Auftaumittel, in der Regel Steinsalz, eine Korrosion der Armierungen eintritt, so daß die Standzeit derartiger Konstruktionen durch die Auftausalze wesentlich begrenzt werden kann.

Anstelle von Auftausalzen wurde in verbauten Gebieten Splitt zum Einsatz gebracht, welcher einerseits die Sicherheit von Verkehrswegen nicht so nachhaltig verbessert, wie die Verwendung von Auftaumitteln und andererseits stellt der Splitt auf Grund seiner durch die Fahrzeuge bedingten Zerkleinerung eine außerordentliche Staubbelästigung dar, die nicht nur optische, sondern auch gesundheitliche Folgen für die Bewohner hat.

Aus diesen Gründen wurde bereits versucht, die Oberflächentemperatur von Straßenbelägen über eine Heizung zu erhöhen. Hierfür ist es bekannt, elektrische Heizleiter, beispielsweise in die Ein- und Ausfahrt von Garagen. u. zw. in die Betontragschichte. einzubauen. Elektrische Energie erlaubt zwar eine einfache Anwendung, da die Umwandlung von elektrischer Energie in Wärmeenergie ohne weitere Wärmeleitmittel möglich ist. Der Einsatz der elektrischen Energie ist jedoch nur begrenzt möglich, da dieselbe erst durch Umwandlung von anderen Energiearten in kinetische Energie und Umwandlung derselben in elektrische Energie erhalten werden kann, so daß auf Grund des jeweils eintretenden Energieverlustes bei jeder Umwandlung die elektrische Energie eine besonders aufwendige Energieart darstellt.

In der CH-664 178-A wird eine Anordnung zum Eisfreihalten von Fahrbahnflächen beschrieben, welche besonders für Brücken geeignet sein soll. Hierbei wird in den Oberbelag ein Register aus Kunststoffrohren eingelegt, durch welches ein Wärmeträgerfluid gepumpt wird. Das Fluid wird in einer Erdsonde mit oder ohne Wärmepumpe erwärmt. Diese Vorrichtung kann nicht nur zur Erwärmung der Oberfläche des Straßenbelages dienen, sondern auch zur Abkühlung derselben, wobei dann die durch das Fluid aufgenommene Wärme in der Erdsonde an die Umgebung abgegeben wird und so die Erde als Wärmespeicher dient. Dadurch, daß das Register aus Rohren in dem Deckbelag angeordnet ist, muß bei der Fertigung des Dcckbelages auf die Beschaffenheit der Rohre, z. B. Temperaturbeständigkeit. Druckfestigkeit u. dgl., besonders Rücksicht genommen werden, wobei wciters das Erfordernis eines geringen Abriebes, hohe Druckfestigkeit, hoher Verschiebewiderstand von Reifen auf dem Straßenbelag berücksichtigt werden muß. Weiters muß, um eine entsprechende Wirksamkeit zu erreichen, die Wärmeleitfähigkeit des Belages berücksichtigt werden.

Eine weitere Ausführungsform einer Heizung für Straßen wird in der WO 82/01386 beschrieben. Bei dieser Konstruktion wird ein Rohrleitungssystem in der Deckschichte einer Straße, welche dort als Estrich bezeichnet wird, eingelegt. Besonderes Augenmerk wird hierbei der unterschiedlichen Wärmedehnung zwischen der Deckschicht und den Rohren gewidmet, da in den jeweiligen schlangenförmig verlegten Rohren an. den Wendestellen Raum für die Dehnung und Kontraktion der Rohrleitungen gegenüber der Deckschichte gewährleistet sein soll. Als Fluid dient Kaltwasser aus einem Gewässer, u. zw. Fluß, See oder Meer. Auch wird der Einsatz von Wärmepumpen vorgeschlagen. Nachteilig bei dieser Konstruktion ist erneut, daß das Rohrsystem in der obersten, also der Deckschichte, eingebettet ist, so daß nur schwer den unterschiedlichen Anforderungen, wie bereits oben ausgeführt, Rechnung getragen werden kann, wobei weiters die Gefahr besteht, daß die Hohlräume durch Niederschlagswässer gefüllt werden, so daß bei Extremtemperaturen oder bei nicht wirksamem Heizsystem die Oberfläche der Straße durch Frostaufsprengungen, bedingt durch das Wasser in den Ausnehmungen völlig zerstört wird.

Aus der EP-0 488 305-A1 wird eine Asphaltstraße bekannt, bei welcher ein Drahtnetz mit darauf fixierten Kunststoffrohren im Asphaltbeton angeordnet ist. Dieser Asphaltbeton ist direkt auf der Straßenbettung angeordnet und kann noch von einer weiteren Asphaltbetonschichte überdeckt sein. Bei einer derartigen Konstruktion besteht die Gefahr. daß die Kunststoffrohre durch das Straßenbett unterhalb des Stahlgitters verletzt werden, wobei weiters kein Schutz des Untergrundes gegen Oberflächenwässer gegeben ist. Zum leichteren Einbau der Kunststoffrohre in den Asphaltbeton ist vorgesehen, während des Einbaues die Kunststoffrohre mit kaltem unter Druck stehendem Wasser von innen zu beaufschlagen. Als Material für die Kunststoffrohre wird vernetztes Polyethylen angeführt. Beim Einbau der Rohre besteht bei zu großen Temperaturunterschieden zwischen Asphalt und dem Fluid die Gefahr, daß der Asphalt die Rohre nicht vollflächig umschließt, womit der erforderliche Wärmeübergang nicht gegeben ist.

Eine Anordnung zum Beheizen und/oder Kühlen einer Schichte aus. insbesondere bituminösen. Baustoffen wird in der DE-34 07 927-A1 beschrieben. Hierbei ist oberhalb eines Wärmespeichers eine Straße angeordnet, die eine Tragschichte aus Asphaltbeton oder Beton aufweist, auf welcher eine obere Deckschichte aus Asphaltbeton angeordnet ist, in welcher Rohrleitungen für ein Fluid vorgesehen sind. Diese Rohrleitungen sind mit einem Wärmetauscher der in den Wärmespeicher unterhalb der Straße ragt, verbunden. Das in den Rohrleitungen fließende Fluid wird durch eine eigene Pumpe, die über Wärmefühler gesteuert wird, durchgeführt. Das Rohrleitungssystem weist somit eine geringe Entfernung zur Oberfläche auf. Diese Oberflächenschicht muß somit wieder eine breite Eigenschaftspalette aufweisen, die der Gesamtheit der Eigenschaften nicht Rechnung tragen kann. Einerseits muß eine hohe Druckfestigkeit gegeben sein; während der Einbettung darf keine wesentliche Verformung der Rohrleitung stattfinden; die Wärmeleitfähigkeit muß besonders hoch sein; der Unterschied der Wärmedehnungskoeffizienten zwischen Belag und Rohrleitungssystem soll so gering wie möglich sein oder es müssen entsprechende Dehnräume vorgesehen werden; die Beaufschlagung der gesamten Konstruktion durch Oberflächenwässer kann nicht verhindert werden; bei Ausfall der Heiz- oder Kühlsysteme wird eine Zerstörung des Verkehrsweges bevorzugt eintreten.

Eine Heizung für Straßen wird aus der DE 44 38 151 A1 bekannt, die wie folgt aufgebaut wird. Auf einem Bettmaterial, das aus Sand und Kies besteht, also ungebunden ist, wird eine Schicht aus Aluminiumstücken, z. B. Spiralen, angeordnet, auf welche Hanfmatten abgelegt werden Auf diese werden Heißwasserrohre abgelegt, die in einer Schicht aus einem trockenem Gemisch aus Sand und Zement eingebettet sind, die ihrerseits eine oberste Asphaltschicht trägt. Die trockene Schichte aus Sand und Zement soll bei Benützung der Straße durch eintretendes Wasser abbinden, wobei weiters die Aluminiumschicht in ein bis sechs Jahren aufgelöst sein soll. Die tragende Schicht, u. zw. das Bettungsmaterial, ist ungebunden, so daß kein Ausgleich von Kräften stattfinden kann, wobei weiters oberhalb desselben keine Feuchtigkeitssperre vorgesehen ist, so daß Wasser in diese Schicht eintreten kann, wodurch Frostschäden selbst in der unteren Schicht bedingt sind.

Die Oberflächenbeheizungsanordnung gemäß DE 22 39 993 A1 weist elektrische Heizkabel auf, die über Randleisten, in welche Nuten eingeformt sind, auf einem Untergrundbeton aufliegen. Die Heizleiter werden in einer Mischung aus Sand und Harz eingebettet, auf welche ein Deckbelag aus Mörtelharz und Sand aufgebracht ist. Eine derartige Straßenbeheizung weist einerseits keine Feuchtigkeitssperre auf und andererseits sind die Wärmetauscherflächen aufgrund der nur gering zu dimensionierenden Heizleiter besonders klein gehalten, so daß die Trägheit des Systems zusätzlich zur an sich schlechten Wärmeleitfähigkeit der hier angeführten Schichten besonders groß ist. Die Nutzung der Erdwärme zur Beheizung von Straßenbelägen wird in der FR 25 87 049 A1 beschrieben, wobei Rohrleitungssysteme von der Straße in die erwärmten unteren Bereiche der Erde geleitet sind, so daß durch Zirkulation von Wärmeträgermedien eine Heizung der Straße erfolgen kann.

In der DE 38 28 209 wird eine Verkehrsfläche, Sportfläche od. dgl. beschrieben, wobei unter einer Deckschicht aus hydraulisch oder bituminos gebundenen Zuschlagsstoffen eine Frostschutzschicht vorgesehen ist, die über eine Feuchtigkeitssperre auf einem Planum aufliegt.

Die vorliegende Erfindung geht von einem Stand der Technik aus, wie er durch die DE 34 07 927 gegeben ist.

Ziel der vorliegenden Erfindung besteht darin, einen Verkehrsweg zu schaffen, der ein Kühlen und Heizen der Deckschicht mit einfachen Mitteln, vorzugsweise mit Wärmeentnahme oder -abgabe in unmittelbarer Umgebung, erlaubt. Weiters soll erreicht werden, daß ein im Verkehrsweg angeordnetes Rohrleitungssystem einer geringeren mechanischen Beanspruchung, insbesondere Druckbeaufschlagung, unterliegt, der herkömmliche Deckbeläge mit her vorragenden Eigenschaften in Gleitfestigkeit und Abriebsbestän digkcit aufweisen kann und bei Ausfall des Kühl- und Heizsysteme eine vorzeitige Zerstörung des Verkehrsweges verhindern kann.

Der erfindungsgemäße Verkehrsweg, z. B. Straße Brücke, Parkplatz, Rollbahn, Gehweg, insbesondere für Kraftfahrzeuge, mit einer bituminösen, gegebenenfalls kunststoffmodifizierten, Deckschicht, insbesondere aus Gußasphalt, einer Ausgleichsschicht, einer unteren gebundenen Tragschicht und einem Rohrleitungssystem, welches mit Metall und/oder Kunststoff aufgebaut ist für Fluide zur Temperierung der Deckschichte, Wärme- und Pumpmittel für die Fluide, besteht im wesentlichen darin, daß das Rohrleitungssystem zumindest teilweise in der insbesondere bituminösen, gegebenenfalls kunststoffmodifizierten, Ausgleichsschichte angeordnet ist, unterhalb welcher in Abstand zum Rohrleitungssystem eine Feuchtigkeitssperre, z. B ein Geotextil, oberhalb der unteren gebundenen Tragschichte, vorzugsweise in situ aus Beton aufgebaut, angeordnet ist Durch das Vorsehen einer Ausgleichsschichte zwischen der bituminösen Deckschichte und der unteren gebundenen Tragschichte wird den unterschiedlichen thermischen Beanspruchungen Rechnung getragen. Es wird weiters eine Beschädigung der Rohrleitungen besonders vorteilhaft verhindert, da die Deckschichte selbst bei Sonneneinwirkung die Druckbelastungen aufnehmen und über eine größere Fläche als die der primären Druckbeanspruchung entspricht an die Tragschichte weitergeben kann, die ihrerseits den Druck weiter ausgleicht und auch eine Veränderung der Rohrleitung, z. B. Verdellung, entgegenwirkt. Damit ist sichergestellt, eine vollflächige Umschließung der Rohrleitung nicht nur unmittelbar nach Fertigstellung des Verkehrsweges, sondern auch nach Jahren des Betriebes mit unterschiedlichsten Witterungsbedingungen, gegeben ist. Durch bituminöse Deckschichten wird die Absorption von Wärmestrahlen begünstigt, so daß auch während der kalten Jahreszeiten eine bevorzugte Erwärmung der Deckschichte eintritt. Durch eine untere gebundene Tragschichte kann eine plane Aufnahme für die Rohrleitungssysteme erreicht werden, womit die Zerstörung durch Eindringung von Unebenheiten in die Rohrleitungssysteme von unten konstruktiv verhindert werden kann. Durch die Wärme- und Pumpmittel für das Fluid kann eine Wärmeeinbringung ohne elektrische Heizelemente, Wärmestrahler od. dgl. verwirklicht werden. Mit der Anordnung des Rohrleitungssystems in die insbesondere bituminöse, gegebenenfalls kunststoffmodifizierte, Ausgleichsschichte wird eine Trennung zwischen Einbettungsmaterial für das Rohrteitungssystem und Deckschichte erreicht, so daß für beide eine optimierte Zusammensetzung verwendet werden kann. Da eine Artgleichheit der Deckschichte und der Ausgleichsschichte vorliegen kann, ist eine besonders gute gleichmäßige Wärmeleitfähigkeit zwischen den beiden Systemen gewährleistet, wobei die Ausgleichsschichte als solche den unterschiedlichen Wärmedehnungen und mechanischen Beanspruchungen zwischen Deckschichte und Untergrund Rechnung trägt, welche durch eine gebundene Tragschichte, insbesondere aus in situ erhärteten Beton aufgebaut ist. Das Rohrleitungssystem ist zur Gänze von der Ausgleichsschichte umgeben und oberhalb einer Feuchtigkeitssperre angeordnet, womit ein Eindringen der Feuchtigkeit in die untere Tragschichte vermieden wird. Weiters ist sichergestellt, daß das Rohrleitungssystem die Feuchtigkeitssperre nicht verletzt, da sie in Abstand zu derselben angeordnet ist. Eine derartige Konstruktion stellt sicher, daß auch bei Ausfall des Rohrleitungssystems in Extremsituationen, wie Störung der Wärme- und Pumpenmittel oder außerordentlich tiefe Temperaturen, keine Zerstörung des Verkehrsweges stattfindet.

Beträgt die Korngröße der Zuschlagsstoffe der Deckschicht 6 mm bis 30 mm, insbesondere 8 mm bis 22 mm, und die der Ausgleichsschichte 0 mm bis 15 mm, insbesondere 0 mm bis 11 mm, so können diese beiden Schichten ihre Aufgaben besonders vorteilhaft erfüllen. Die Deckschichte kann eine besonders hohe Abriebbeständigkeit aufweisen, wobei gleichzeitig eine gute Kraftverteilung von der Deckschichte auf die Zwischenschichte erreicht wird. Durch die Angabe Korngröße 0 mm soll zum Ausdruck gebracht werden, daß auch Körner unter 1 mm vorliegen können, womit eine besonders vollflächige Umschließung der Rohrleitungssysteme gewährleistet ist, wobei weiters durch eine optimale Zusammenstellung der Korngrößenverteilung eine in sich, u. zw. bereits ohne Bindemittel tragfähige Schichte erreichbar wäre, die durch den Zusatz von Bindemittel besonders druckfest gestaltet werden kann.

Ist das Rohrleitungssystem in Abstand zur Deckschichte angeordnet. so ist sichergestellt, daß selbst in dem Übergangsbereich zwischen Deckschichte und Ausgleichsschichte keine negative gegenseitige Beeinflussung zwischen Rohrleitungssystem und Deckschichtc stattfinden kann

Liegt die Feuchtigkeitssperre auf einer Betonschichte unmittelbar, gegebenenfalls über eine Sand- oder Ausgleichsschichte, auf, so wird die Feuchtigkeitssperre mechanisch stabil gestützt, so daß dieselbe besonders einfach gegen Zerstörung gesichert ist, wobei gleichzeitig der Beton vor dem Eindringen von Feuchtigkeit selbst durch Nebenströme im Wasser geschützt ist.

Ist das Rohrleitungssystem mit Rohrleitungen aus rostfreiem Stahl aufgebaut. so kann sowohl die bituminöse Ausgleichsschichte als auch die bituminöse Deckschichte mit jeder beliebigen Temperatur aufgebracht werden, wobei weiters eine besonders hohe Korrosionsfestigkeit der Rohrleitung, selbst bei Unfällen, gegeben ist, wenn aggressive Mittel auf die Straßenoberfläche gelangen, die zwar die bituminösen Schichten nicht zerstören, jedoch aggressiv für andere Materialien sind.

Ist das Rohrleitungssystem mit Rohrleitungen mit unrundem Querschnitt, z. B. quadratisch, elliptisch, aufgebaut, so kann eine Optimierung zwischen Strömungswiderstand in den Rohrleitungen und Größe der Wärmetauscherflächen erreicht werden. Je stärker der Querschnitt vom kreisrunden Querschnitt abweicht, umso größer werden die Wärmetauscherflächen, jedoch auch der Strömungswiderstand des Fluides.

Sind die Rohre des Rohrleitungssystems in der Ausgleichsschichte von der Ausgleichsschichte vollflächig umschlossen, so ist eine gleichmäßige Druckbeaufschlagung der Rohr durch die Ausgleichsschichte gegeben, wie dies bei der Druckbeaufschlagung von Körpern in Flüssigkeiten bekannt ist.

Weist das Rohrleitungssystem in der Ausgleichsschichte S- oder lyraförmige Dehnungskompensationsbereiche auf, so kann den unterschiedlichen Wärmedehnungskoeffizienten zwischen dem Material der Rohrleitung und dem der Ausgleichsschichte besonders günstig Rechnung getragen werden, wobei gleichzeitig auf Grund der Beschaffenheit der Ausgleichsschichte und der der Deformationsmöglichkeit des Rohrleitungssystemes die Entstehung von unerwünschten Hohlräumen im wesentlichen vermieden werden kann.

Ist das Rohrleitungssystem in der Ausgleichsschichte mit einem Gitter, insbesondere Streckmetallgitter verbunden, so kann einerseits ein besonders leichtes Verlegen des Rohrleitungssystems erfolgen, wobei gleichzeitig über das Metallgitter eine weitere Wärmeeinbringung vom Rohrleitungssystem in die Ausgleichsschichte gegeben ist.

Ist das Streckgitter zwischen Deckschichte und Rohrleitungssystcm angeordnet, so ist eine bevorzugte Wärmeabgabe vom Rohrleitungssystem an die Deckschichte gewährleistet, da die Wärmeleitfähigkeit zwischen Rohrleitungssystem und Streckmetallgitter größer ist als innerhalb der Ausgleichsschichte.

Ist das Rohrleitungssystem über Rohrleitungen, die durch die untere Tragschichte geführt sind, mit einem Wärmetauscher verbunden, so ist eine besonders platzsparende Anspeisung des Rohrleitungssystemes mit gleichzeitiger Ableitung des Fluids gewährleistet.

Mit einer die Rohrleitung umgebende Ausgleichsschichte ist sichergestellt, daß den dynamischen Belastungen. wie sie auch beispielsweise durch unterschiedliche Temperaturen gegeben sind, keine Zerstörung der Rohrleitungen, welche für die Zu- und Ableitung des Fluides dienen. eintreten.

Ist das Rohrleitungssystem in der Ausgleichsschichte über das Fluid wärmeleitend mit einem Abwärmetauscher, z. B. eines thermischen Kraftwerkes, eines Generators. eines Transformators, einer Fernwärmeheizung, verbunden, so wird das niedrige Wärmepotential dieser Vorrichtungen besonders vorteilhaft genutzt, da für Heizsysteme von Straßen od. dgl. eine wesentlich niedrigere Vorlauftemperatur, z. B. von 36°C, erforderlich ist, wie es üblicherweise für andere Heizzwecke von Bedeutung ist.

Ist das Rohrleitungssystem in der Ausgleichsschichte über das Fluid mit dem Wärmetauscher einer biogenen Fermentieranlage, z B. für Gülle. Schlamm, verbunden, so kann die Wärmezufuhr über biogene Fermcntierung erfolgen. wobei der Einsatzstoff auch in den kalten Jahreszeiten zur Verfügung steht.

Ist das Rohrleitungssystem in der Ausgleichsschichte über das Fluid mit einem Wärmetauscher in einem Brunnen verbunden, so kann ohne zusätzliche Maßnahmen das Wärmespeichervermögen des gesamten unterirdischen Bereiches der unterirdischen Quellen zu dem Brunnen zur Beheizung von geringen Oberflächenbereichen verwendet werden, ohne daß zusätzliche Eingriffe in die Natur erforderlich sind, da dem Brunnen laufend Wasser entnommen wird. so daß das durch die Wärmeentnahme abgekühlte Brunnenwasser durch neues Wasser mit einem höheren Wärmepotential ersetzt wird.

Ist das Rohrleitungssystem in der Ausgleichsschichte über das Fluid mit einem Wärmetauscher einer Wärmepumpe verbunden, so kann, wie an sich bekannt, das Wärmepotential des Fluides durch geringen Einsatz von Energie wesentlich erhöht werden, womit selbst bei tiefen Temperaturen eine entsprechende Erwärmung der Deckschichte ermöglicht ist.

Ist das Rohrleitungssystem in der Ausgleichsschichte über das Fluid mit einem Wärmespeicher, insbesondere Latentwärmespeicher, verbunden, so besteht die Möglichkeit, über die auf den Verkehrsweg eingestrahlte thermische Energie den Speicher aufzuladen und kurz- bzw. langfristig die Wärme zu entnehmen. Latentwärmespeicher besitzen den besonderen Vorteil, daß in einem geringen Volumen relativ große Wärmemengen gespeichert werden können, da beispielsweise Wärme, die durch Phasenumwandlungen gebunden und freigesetzt werden kann, zum Einsatz kommt.

Sind zur Regelung und/oder Steuerung der Temperatur und/oder Fließgeschwindigkeit des Fluides Temperaturfühlern, z. B. Thermoelemente, im Rohrleitungssystem und/oder in der Deckschichte angeordnet, so kann auf besonders einfache und wirksame Weise die erwünschte Temperatur der Grenzschichte der Deckschichte gegenüber der Atmosphäre eingehalten werden.

Im folgen wird die Erfindung anhand der Zeichnungen näher erläutert:

Es zeigen:
Fig. 1 einen Querschnitt durch einen erfindungsgemäßen Verkehrsweg. u. zw. eine Straße.
Fig. 2 einen Querschnitt eines Verkehrsweges bei einer Brücke,
Fig. 3 eine Zuführung zum Rohrleitungssystem.
Fig. 4 verschiedene Querschnitte des eingebauten Rohrleitungssystems,
Fig. 5 in schematischer Darstellung die Anspeisung des Rohrleitungssystems,
Fig. 6 die Anordnung eines Rohrleitungssystems in der Sicht von oben. bevor die Ausgleichssschichte am Verkehrsweg angeordnet wird.
Fig. 7 eine schematische Darstellung der Steuerung und
Fig. 8 ein Hilfsmittel zum Einbau des Rohrsystems.

Bei dem in Fig. 1 dargestellten Querschnitt einer Straße liegt auf dem Hinterfüllmaterial 1 ein Frostschutzschotter 2 auf, der seinerseits einen Bitumcnkies 3 trägt. Auf dem Bitumenkies 3 liegt eine in situ hergestellte Betonschichte auf, die eine untere gebundene Tragschichte 4 bildet. Auf dieser liegt eine Feuchtigkeitssperre 5 angeordnet, die durch eine faservliesverstärkte Bitumenschichte gebildet ist. Auf dieser Feuchtigkeitssperre liegt eine Ausgleichsschichte 6 auf, die durch eine bitumengebundene Schichte mit Zuschlagsstoffen einer Korngröße 0 mm bis 11 mm gebildet ist. Die Ausgleichsschichte kann auch durch geeignet ausgebildeten Haufwerksbeton oder Porenbeton gebildet sein. In dieser Ausgleichsschichte 6 ist ein Rohrleitungssystem 7, in dem ein Fluid, z. B. Wasser, Glykol mit Wasser verdünnt od. dgl., zirkuliert. Die einzelnen Rohrleitungen des Rohrleitungssystems 7 sind über ein Streckmetallgitter 8 verbunden und lagefixiert, wobei dieses metallische Gitter gleichzeitig eine höhere Wärmeleitfähgikeit als das Material der Ausgleichsschichte 6 als solche aufweist, so daß die Temperatursenke zwischen zwei Rohren des Rohrleitungssystems verringert werden kann. Auf der Ausgleichsschichte 6 ruht die Deckschichte, welche eine Dicke von 40 cm aufweist. Die Deckschichte besteht aus Gußasphalt, wobei die Korngröße der Zuschlagsstoffe 8 mm bis 22 mm beträgt. Der Durchmesser der im Querschnitt kreisförmigen Rohre des Rohrleitungssystems beträgt 21,3 mm bei einer Wandstärke von 2,6 mm, die Gesamtdicke der Ausgleichsschichte beträgt 40 mm, wobei die Rohre des Rohrleitungssystems mittig in der Ausgleichsschichte angeordnet sind. Der Abstand der Rohre von der Feuchtigkeitssperre soll das 1/2-bis 2-fache der höhenmäßigen Erstreckung der Rohre betragen. Ein derartiger Aufbau stellt sicher, daß das Eigenschaftsniveau der einzelnen Schichten an die Erfordernisse genau angepaßt werden kann. Weiters wird durch die Feuchtigkeitssperre eine besonders hohe Frostsicherheit erreicht, wobei durch die untere gebundene Tragschichte jegliche Deformation der Rohrleitungssysteme einfachst verhindert werden kann, und auch der Wärmeübergang zwischen der Ausgleichsschichte 6 und damit dem Rohrleitungssystem und der Deckschichte durch Vermeidung von Lunkern od. dgl. besonders hochgehalten werden kann.

Bei einer derartigen Ausgestaltung einer Straße kann bei einer Außentemperatur von -10°C und einer Temperatur von 36°C des Fluides im Rohrleitungssystem eine Temperatur von zumindest 2°C an der Oberfläche der Deckschichte eingehalten werden. Falls erforderlich, kann auch eine Kühlung der Deckschichte, z. B. mit kaltem Brunnenwasser durchgeführt werden.

Bei dem in Fig. 2 dargestellten Verkehrsweg ist der Schnitt durch eine Brücke dargestellt, wobei das Brückentragwerk 10 mit einem I-förmigen Träger 11 vereinfacht dargestellt ist und der Hohlraum mit einer thermischen Isolierung 12 erfüllt ist, so daß die unmittelbare temperaturmäßige Beaufschlagung auf dem Verkehrsweg lediglich auf die Deckschichte 9 erfolgt, wohingegen die untere gebundene Tragschichte 4 über die thermische Isolierung 12 erst längerfristig durch tiefe Temperaturen beaufschlagt werden kann. Die thermische Isolierung kann beispielsweise aus Polystyrolschaum. Holzzement, Perlitschichten, aber auch durch andere geringwärmeleitende Systeme, wie vakuumbeaufschlagte Hohlkörper erreicht werden. Der übrige Aufbau des Verkehrsweges entspricht jenem von Fig. 1.

In Fig. 3 ist die Zuführung des Fluides in das Rohrleitungssystem 7, das in der Ausgleichsschichte 6 angeordnet ist, dargestellt. Das Rohrleitungssystem, das beispielsweise aus Polypropylen, Polyethylen, glasfaserverstärkten Rohrleitungen aus Kunststoff, Kupfer, insbesondere Edelstahl, gebildet sein kann, weist eine nach unten abzweigende Rohrleitung 13 auf, die durch die untere gebundene Tragschichte 4 geführt ist. wobei zwischen der Tragschichte 4 und der Rohrleitung 13 eine Ausgleichsschichte 14 und eine Isolierung, insbesondere thermische Isolierung 15 vorgesehen ist. Die Rohrleitung 13 führt sodann zu in dieser Fig. nicht dargestellten Pump- und Wärmemittel.

In Fig. 4 sind verschiedene Rohrquerschnitte des Rohrleitungssystcms 7 dargestellt, 7a ist ein quadratischer Querschnitt, der mit einer Kante nach unten weist, 7b ein kreisrunder Querschnitt, 7c ein etwa elliptischer Querschnitt, wobei die Rohrleitung mit der Schmalseite nach unten weist und 7d ein in etwa tropfenförmiger Querschnitt. wobei die Rohrleitung ebenfalls mit ihrer Schmalseite nach unten weist.

In Fig 5 ist das Rohrleitungssystem 7 durch zwei Kreisläufe 7x und 7y gebildet. Die Anspeisungen der einzelnen Rohrleitungen, die in der Ausgleichsschichte 6 angeordnet sind, erfolgt über Sammelleitungen 19, Rohrleitungen 13, die durch die untere gebundene Tragschichte geführt sind, Ventile 20, Zu- und Ableitungen 21, Pumpen 16 und Dreiwegventile 22, die mit einer Wärmepumpe 17 bzw. Wärmetauscher 18 verbunden sind. Die Wärme, die in die Wärmepumpe bzw in den Wärmetauscher eingebracht wird, kann Abwärme von Fernheizungen darstellen, aber auch von dem Kühlmedium von Generatoren, Transformatoren, biogenen Fermentieranlagen, Brunnen, Wärmespeicher, Latentwärmespeicher od. dgl. stammen. Im einfachsten Fall wird von einem nicht dargestellten Brunnen Wasser in den Wärmetauschcr gefördert und gibt in diesem die Wärme an das Fluid, welches im Rohrleitungssystem zirkuliert, ab. Damit kann das Brunnenwasser, da in keiner Weise die Gefahr einer Kontamination besteht, erneut in den Brunnen zurückgeführt werden. Eine andere Möglichkeit besteht darin, daß das bereits geförderte Wasser für weitere Zwecke, wie beispielsweise Beregnung, aber auch Grundwasserdotation Verwendung finden kann

In Fig. 6 ist in Draufsicht das Rohrleitungssystem 7 dargestellt, welches S-förmige Dehnungskompensationen 23 und lyraförmige Dehnungskompensationcn 24 aufweist.

In Fig. 7 ist schematisch eine Steuerung für den Umlauf des Fluids dargestellt. In dem Wärmetauscher 18 werden über die Leitungen 25 ein Wärmetauscherfluid zu- und abgeführt. In dem Wärmetauscher wird das Fluid, mit welchem das Rohrleitungssystem 7 beheizt wird, erwärmt. Die Temperatur der Deckschichte 9 wird durch einen Temperaturfühler T₁ und die im Rohrleitungssystem 7 über einen Temperaturfühler T₂ gemessen und an die elektronische Steuerung 26 weitergegeben. Weiters ist ein Temperaturfühler T₃ vorgegeben, der die Temperatur des Fluides nach der Pumpe und T₄ nach Durchgang durch das Rohrleitungssystem 7 bestimmt und die Werte jeweils in die elektronische Steuerung 26 eingibt. Durch die Steuerleitung 27 wird einerseits die Pumpe 16 ein- und ausgeschaltet und andererseits die Leistungsmenge, jc nach Erfordernis, geregelt bzw. gesteuert. Es besteht weiters die Möglichkeit, daß die Temperatur des Fluides über die Temperaturfühler gesteuert wird, wobei beispielsweise das über die Leitungen 25 zu- und abgeführte Medium in seiner Temperatur bzw Strömungsgeschwindigkeit durch den Wärmetauscher 18 geregelt werden kann.

Bei der Einbettung des Rohrleitungssystems 7 wird wie folgt vorgegangen: Das Rohrleitungssystem wird auf der Feuchtigkeitssperre verlegt und sodann mit dem in Fig. 8 dargestellten Kamm 28 niedergehalten. Die Masse für die Ausgleichsschichte wird zuerst mittig eingebracht, wobei auf Grund der Nuten 29 im Kamm das Rohrleitungssystem 7 von der vollgezeichneten Stellung in die strichliert dargestellte Stellung angehoben wird, womit die Masse der Ausgleichsschichte auch unterhalb des Rohrleitungssystems angeordnet ist. so daß dasselbe einen Abstand zur unteren Isolierung aufweist und vollflächig von dem Material der Ausgleichsschichte umschlossen sein kann. Die Einbringung der Masse erfolgt von der Mitte zu den Straßenrändern hin schrittweise, so daß ein Anheben des Rohrleitungssystems eintritt.

## Patentansprüche

1. Verkehrsweg, z. B. Straße Brücke, Parkplatz, Rollbahn, Gehweg, insbesondere für Kraftfahrzeuge, mit einer bituminösen, gegebenenfalls kunststoffmodifizierten, Deckschichte (9), insbesondere aus Gußasphalt, einer Ausgleichsschichte (6), einer unteren gebundenen Tragschichte (4) und einem Rohrleitungssystem (7), welches mit Metall und/oder Kunststoff aufgebaut ist für Fluide zur Temperierung der Deckschichte (9), Wärmeund Pumpmittel (16, 17, 18) für das Fluid, ***dadurch gekennzeichnet*, daß** das Rohrleitungssystem (7) zumindest teilweise in der. insbesondere bituminösen, gegebenenfalls kunststoffmodifizierten. Ausgleichsschichte (6) angeordnet ist, unterhalb welcher in Abstand zum Rohrleitungssystem (7) eine Feuchtigkeitssperre (5), z. B. ein Geotextil, oberhalb der unteren gebundenen Tragschichte (4), vorzugsweise in situ aus Beton aufgebaut, angeordnet ist.

2. Verkehrsweg nach Anspruch 1, **dadurch gekennzeichnet, daß** die Korngröße der Zuschlagsstoffe der Deckschichte 6 mm bis 30 mm, insbesondere 8 mm bis 22 mm, und die der Ausgleichsschichte 0 mm bis 15 mm, insbesondere 0 mm bis 11 mm, beträgt.

3. Verkehrsweg nach Anspruch 1 oder 2, **dadurch gekennzeichnet, daß** das Rohrleitungssystem (7) in Abstand zur Deckschichte (9) angeordnet ist.

4. Verkehrsweg nach Anspruch 1, 2 oder 3, **dadurch gekennzeichnet, daß** die Feuchtigkeitssperre (5) auf einer Betonschichte (4) unmittelbar, gegebenenfalls über eine Sand- oder Ausgleichsschichte, aufliegt.

5. Verkehrsweg nach einem der Ansprüche 1 bis 4, **dadurch gekennzeichnet, daß** das Rohrleitungssystem (7) mit Rohrleitungen aus rostfreiem Stahl aufgebaut ist.

6. Verkehrsweg nach einem der Ansprüche 1 bis 5, **dadurch gekennzeichnet, daß** das Rohrleitungssystem (7) mit Rohrleitungen mit unkreisrundem Querschnitt, z. B. quadratisch, elliptisch, aufgebaut ist (Fig. 4).

7. Verkehrsweg nach einem der Ansprüche 1 bis 6, **dadurch gekennzeichnet, daß** die in der Ausgleichsschichte (6) angeordneten Rohre des Rohrleitungssystems (7) von der Ausgleichsschichte vollflächig umschlossen sind.

8. Verkehrsweg nach einem der Ansprüche 1 bis 7, **dadurch gekennzeichnet, daß** das Rohrleitungssystem (7) in der Ausgleichsschichte (6) S- oder lyraförmige Dehnungskompensationsbereiche (23, 24) aufweist.

9. Verkehrsweg nach einem der Ansprüche 1 bis 8, **dadurch gekennzeichnet, daß** das Rohrleitungssystem (7) in der Ausgleichsschichte (6) mit einem Gitter, insbesondere Streckmetallgitter (8), verbunden ist.

10. Verkehrsweg nach Anspruch 9. **dadurch gekennzeichnet, daß** das Streckmetallgitter (8) zwischen Deckschichte (9) und Rohrleitungssystem (7) angeordnet ist.

11. Verkehrsweg nach einem der Ansprüche 1 bis 10, **dadurch gekennzeichnet, daß** das Rohrleitungssystem (7) über Rohrleitungen (13), die durch die untere Tragschichte (4) und dieser gegenüber über eine die Rohrleitung umgebende Ausgleichsschichte (14) geführt sind, mit einem Wärmetauscher verbunden ist.

12. Verkehrsweg nach einem der Ansprüche 1 bis 11, **dadurch gekennzeichnet, daß** das Rohrleitungssystem (7) in der Ausgleichsschichtc (6) über das Fluid wärmeleitend mit einem Abwärmetauscher. z. B. eines thermischen Kraftwerkes, eines Generators, eines Transformators, einer Fernwärmeheizung, verbunden ist.

13. Verkehrsweg nach einem der Ansprüche 1 bis 12, **dadurch gekennzeichnet, daß** das Rohrleitungssystem (7) in der Ausgleichsschichte (6) über das Fluid mit dem Wärmetauscher einer biogcncn Fermentieranlage, z. B. für Gülle, Schlamm, verbunden ist.

14. Verkehrsweg nach einem der Anspruche 1 bis 13, **dadurch gekennzeichnet, daß** das Rohrleitungssystem (7) in der Ausgleichsschichte (6) über das Fluid mit einem Wärmetauscher in einem Brunnen verbunden ist.

15. Verkehrsweg nach einem der Ansprüche 1 bis 14, **dadurch gekennzeichnet, daß** das Rohrleitungssystem (7) in der Ausgleichsschichte über das Fluid mit einem Wärmetauscher einer Wärmepumpe verbunden ist.

16. Verkehrsweg nach einem der Ansprüche 1 bis 15, **dadurch gekennzeichnet, daß** das Rohrleitungssystem (7) in der Ausgleichsschichte (6) über das Fluid mit einem Wärmespeicher, insbesondere Latentwärmespeicher, verbunden ist.

17. Verkehrsweg nach einem der Ansprüche 1 bis 16, **dadurch gekennzeichnet, daß** zur Regelung und/oder Steuerung der Temperatur und/oder Fließgeschwindigkeit des Fluides Temperaturfühler (T₁, T₂, T₃, T₄), z. B. Thermoelemente, im Rohrleitungssystem (7) und/oder in der Deckschichte (9) angeordnet sind.

## Claims

1. Traffic route, for example street, bridge, car park, runway, footpath, in particular for motor vehicles, with a bituminous, optionally plastics material-modified outer layer (9), in particular made of poured asphalt, a compensating layer (6), a lower bonded support layer (4) and a pipeline system (7) which is constructed with metal and/or plastics material for fluids for temperature control of the outer layer (9), and heating and pumping means (16, 17, 18) for the fluid, **characterised in that** the pipeline system (7) is at least partially arranged in the, in particular bituminous, optionally plastics material-modified compensating layer (6), below which is arranged, at a spacing from the pipeline system (7), a moisture barrier (5), for example a geotextile, above the lower bonded support layer (4), preferably constructed in situ from concrete.

2. Traffic route according to claim 1, **characterised in that** the particle size of the ballast of the outer layer is 6 mm to 30 mm, in particular 8 mm to 22 mm, and that of the compensating layer is 0 mm to 15 mm, in particular 0 mm to 11 mm.

3. Traffic route according to claim 1 or 2, **characterised in that** the pipeline system (7) is arranged at a spacing from the outer layer (9).

4. Traffic route according to claim 1, 2 or 3, **characterised in that** the moisture barrier (5) rests directly, optionally over a sand or compensating layer, on a concrete layer (4).

5. Traffic route according to any one of claims 1 to 4, **characterised in that** the pipeline system (7) is constructed with pipelines made of stainless steel.

6. Traffic route according to any one of claims 1 to 5, **characterised in that** the pipeline system (7) is constructed with pipelines with a non-circular cross-section, for example square, elliptical (Fig. 4).

7. Traffic route according to any one of claims 1 to 6, **characterised in that** the pipes of the pipeline system (7) arranged in the compensating layer (6) are completely surrounded by the compensating layer.

8. Traffic route according to any one of claims 1 to 7, **characterised in that** the pipeline system (7) in the compensating layer (6) has S-shaped or horseshoe bend-shaped expansion compensation regions (23, 24).

9. Traffic route according to any one of claims 1 to 8, **characterised in that** the pipeline system (7) in the compensating layer (6) is connected to a grating, in particular an expanded metal grating (8).

10. Traffic route according to claim 9, **characterised in that** the expanded metal grating (8) is arranged between the outer layer (9) and pipeline system (7).

11. Traffic route according to any one of claims 1 to 10, **characterised in that** the pipeline system (7) is connected to a heat exchanger via pipelines (13) which are guided through the lower support layer (4) and with regard thereto via a compensating layer (14) surrounding the pipeline.

12. Traffic route according to any one of claims 1 to 11, **characterised in that** the pipeline system (7) in the compensating layer (6) is connected in a heat conducting manner via the fluid to a waste heat exchanger, for example of a thermal power station, a generator, a transformer, or a district heating system.

13. Traffic route according to any one of claims 1 to 12, **characterised in that** the pipeline system (7) in the compensating layer (6) is connected via the fluid to the heat exchanger of a biogenic fermenting plant, for example for slurry or sludge.

14. Traffic route according to any one of claims 1 to 13, **characterised in that** the pipeline system (7) in the compensating layer (6) is connected via the fluid to a heat exchanger in a well.

15. Traffic route according to any one of claims 1 to 14, **characterised in that** the pipeline system (7) in the compensating layer is connected via the fluid to a heat exchanger of a heat pump.

16. Traffic route according to any one of claims 1 to 15, **characterised in that** the pipeline system (7) in the compensating layer (6) is connected via the fluid to a heat store, in particular a latent heat store.

17. Traffic route according to any one of claims 1 to 16, **characterised in that** temperature sensors (T₁, T₂, T₃, T₄), for example thermoelements, are arranged in the pipeline system (7) and/or in the outer layer (9) for closed-loop and/or open-loop control of the temperature and/or flow speed of the fluid.

## Revendications

1. Voie de circulation, par exemple route, pont, parking, piste de roulement, bande piétonne, notamment pour véhicules automobiles, comprenant une couche de couverture (9) bitumineuse, éventuellement modifiée par matière plastique, notamment en asphalte coulé, une couche d'égalisation (6), une couche support (4) liée inférieure et un système de tuyauterie (7) qui est constitué de métal et/ou de matière plastique et est destiné à des fluides servant à chauffer la couche de couverture (9), ainsi que des moyens de chauffage et de pompage (16, 17, 18) pour le fluide, **caractérisée en ce que** le système de tuyauterie (7) est disposé au moins en partie dans la couche d'égalisation (6), notamment bitumineuse, éventuellement modifiée par matière plastique, en dessous de laquelle une barrière d'humidité (5), par exemple un géotextile, est disposée à distance du système de tuyauterie (7), au-dessus de la couche support (4) liée inférieure, réalisée de préférence en beton sur place.

2. Voie de circulation selon la revendication 1, **caractérisée en ce que** la grosseur de grain des granulats de la couche de couverture est comprise entre 6 et 30 mm, notamment entre 8 mm et 22 mm, et celle de la couche d'égalisation est comprise entre 0 mm et 15 mm, notamment entre 0 mm et 11 mm.

3. Voie de circulation selon la revendication 1 ou 2, **caractérisée en ce que** le système de tuyauterie (7) est disposé à distance de la couche de couverture (9).

4. Voie de circulation selon la revendication 1, 2 ou 3, **caractérisée en ce que** la barrière d'humidité (5) est appliquée sur une couche de béton (4), soit directement, soit avec interposition d'une couche de sable ou d'une couche d'égalisation.

5. Voie de circulation selon l'une quelconque des revendications 1 à 4, **caractérisée en ce que** le système de tuyauterie (7) est construit avec des conduites en acier inoxydable.

6. Voie de circulation selon l'une quelconque des revendications 1 à 5, **caractérisée en ce que** le système de tuyauterie (7) est constitué de conduites de section non circulaire, par exemple de forme carrée ou elliptique (fig. 4).

7. Voie de circulation selon l'une quelconque des revendications 1 à 6, **caractérisée en ce que** les conduites du système de tuyauterie (7) disposées dans la couche d'égalisation (6) sont entourées sur toute leur surface par cette couche d'égalisation.

8. Voie de circulation selon l'une quelconque des revendication 1 à 7, **caractérisée en ce que** le système de tuyauterie (7), disposé dans la couche d'égalisation (6), présente des zones de compensation de dilatation (23, 24) en forme de S ou de lyre.

9. Voie de circulation selon l'une quelconque des revendications 1 à 8, **caractérisée en ce que** le système de tuyauterie (7), disposé dans la couche d'égalisation (6), est relié à une grille, notamment une grille de métal déployé (8).

10. Voie de circulation selon la revendication 9, **caractérisée en ce que** la grille de métal déployé (8) est disposée entre la couche de couverture (9) et le système de tuyauterie (7).

11. Voie de circulation selon l'une quelconque des revendications 1 à 10, **caractérisée en ce que** le système de tuyauterie (7) est relié à un échangeur de chaleur par l'intermédiaire de conduites (13) qui passent dans la couche support (4) inférieure et sont guidées par rapport à celle-ci par une couche d'égalisation (14) entourant les conduites.

12. Voie de circulation selon l'une quelconque des revendications 1 à 11, **caractérisée en ce que** le système de tuyauterie (7), disposé dans la couche d'égalisation (6), est relié, via le fluide, de façon thermoconductrice à un échangeur de chaleur perdue, faisant par exemple partie d'une centrale thermique, d'un générateur, d'un transformateur ou d'un chauffage urbain.

13. Voie de circulation selon l'une quelconque des revendications 1 à 12, **caractérisée en ce que** le système de tuyauterie (7), disposé dans la couche d'égalisation (6), est relié, via le fluide, à l'échangeur de chaleur d'une installation de fermentation biogène, par exemple pour du purin ou des boues.

14. Voie de circulation selon l'une quelconque des revendications 1 à 13, **caractérisée en ce que** le système de tuyauterie (7), disposé dans la couche d'égalisation (6), est relié, via le fluide, à un échangeur de chaleur placé dans un puits.

15. Voie de circulation selon l'une quelconque des revendications 1 à 14, **caractérisée en ce que** le système de tuyauterie (7), disposé dans la couche d'égalisation, est relié, via le fluide, à un échangeur de chaleur d'une pompe à chaleur.

16. Voie de circulation selon l'une quelconque des revendications 1 à 15, **caractérisée en ce que** le système de tuyauterie (7), disposé dans la couche d'égalisation (6), est relié, via le fluide, à un accumulateur de chaleur, en particulier à un régulateur thermique à changement d'état.

17. Voie de circulation selon l'une quelconque des revendications 1 à 16, **caractérisée en ce que**, pour la régulation et/ou la commande de la température et/ou de la vitesse d'écoulement du fluide, des capteurs de température (T₁, T₂, T₃, T4), par exemple des thermocouples, sont disposés dans le système de tuyauterie (7) et/ou dans la couche de couverture (9).
